# EUROPÄISCHE PATENTSCHRIFT

(11) **EP 0 501 318 B1**
(45) Veröffentlichungstag und Bekanntmachung des Hinweises auf die Patenterteilung: **07.12.1994**
(21) Anmeldenummer: 92102892.4
(22) Anmeldetag: 21.02.1992
(51) Int. Cl.: B61D 3/16, B61D 11/00, B61D 47/00, E01B 27/02

(54) **Transportwagen**
Transport waggon
Wagon de transport

(30) Priorität: 27.02.1991 AT 411/91
(43) Veröffentlichungstag der Anmeldung: 02.09.1992
(73) Patentinhaber: Franz Plasser Bahnbaumaschinen- Industriegesellschaft m.b.H., 1010 Wien (AT)
(72) Erfinder: Theurer, Josef, Ing., A-1010 Wien (AT); Brunninger, Manfred, A-4203 Altenberg (AT)
(74) Vertreter: Rau, Manfred, Dr. Dipl.-Ing.

(56) Entgegenhaltungen:
- DE-A- 3 711 707
- GB-A- 2 127 377

## Beschreibung

Die Erfindung betrifft einen schienengebundenen Transportwagen mit einem auf Schienenfahrwerken abgestützten Maschinenrahmen und einem in Wagenlängsrichtung verlaufenden, oberhalb des Maschinenrahmens angeordneten und bezüglich der Gleisebene unter Bildung eines tiefer gelegenen Aufnahmeendes und eines höher gelegenen Abwurfendes geneigten Bodenförderband, dem zur seitlichen Begrenzung und Bildung eines Speicherraumes parallel zueinander verlaufende Seitenwände zugeordnet sind.

Ein derartiger Transportwagen ist bereits durch die EP-A-0 368 046 bekannt. Der höher gelegene und in Förderrichtung vordere End- bzw. Abwurfbereich des Bodenförderbandes ist über das Maschinenrahmenende vorragend ausgebildet, so daß dasabwurfseitige Ende des Bodenförderbandes oberhalb eines unteren End- bzw. Aufnahmebereiches eines weiteren Transportwagens zu liegen kommt. Auf diese Weise ist bei einer beliebigen Anzahl von zu einem Zugverband miteinander verbundenen Transportwagen ein durchgehender Transport von Schüttgut mit einer jeweils selbsttätigen Ent- und Beladung möglich. Zur Erzielung einer entsprechenden Schütthöhe für die maximale Speicherung von Schüttgut ist der Höhenunterschied des Bodenförderbandes zwischen Aufnahmeende und Abwurfende im wesentlichen gleich der lichten Wandhöhe der Seitenwände. Bei einem derartigen bekannten Transportwagen treten jedoch im Gleisbogen Probleme bezüglich einer ordnungsgemäßen Materialübergabe vom höher gelegenen Abwurf- auf das tiefer gelegene, vorgeordnete Aufnahmeende auf, da das höher gelegene Abwurfende durch die vorragende Anordnung in einem größeren Ausmaß von der Gleismitte wegbewegt wird.

Die Aufgabe der vorliegenden Erfindung liegt nun in der Schaffung eines Transportwagens der eingangs beschriebenen Art, mit dem auch in Gleisbögen eine problemlose Schüttgutübergabe auf einen in Transportrichtung vorgeordneten weiteren Transportwagen möglich ist.

Diese Aufgabe wird erfindungsgemäß dadurch gelöst, daß das Bodenförderband wenigstens in einem seiner beiden Enden in Bezug auf das in diesem Ende befindliche Schienenfahrweg durch einen Querverschiebeantrieb quer zur Wagenlängsrichtung verschiebbar ausgebildet ist. Durch diese Lösung besteht die Möglichkeit, einen Endbereich des Bodenförderbandes gegenüber der Gleismitte so weit in einer quer zur Wagen- bzw. Gleislängsrichtung verlaufenden Richtung zu verschieben, daß auch in Gleisbögen eine überlappende Anordnung eines Abwurfendes eines ersten Transportwagens über dem Aufnahmeende eines zweiten Transportwagens sichergestellt ist. Dabei ist unter entsprechend weiter Querverschiebung des Bodenförderbandes in vorteilhafter Weise auch in Gleisbögen mit relativ kleinem Radius immer eine problemlose Übergabe des Schüttgutes möglich. Außerdem kann durch die Querverschiebung auch die in Gleisbögen zusätzlich durch die Querneigung des Gleises auftretende Problematik bereinigt werden, wonach das mittig vom höher gelegenen Abwurfende abgeworfene Schüttgut entlang einer vertikalen Fallinie außermittig auf das tiefer gelegene Aufnahmeende auftrifft. Durch eine entsprechende Querverschiebung des Abwurfendes kann nunmehr so lange korrigierend eingegriffen werden, bis das abgeworfene Schüttgut trotz der Querneigung mittig auf das Aufnahmeende auffällt.

Die Ausgestaltung nach Anspruch 2 hat den Vorteil, daß der höher gelegene und durch seine vorragende Anordnung in Gleisbögen besonders stark außerhalb der Gleismitte zu liegen kommende Abwurfbereich genau über dem unverändert gleismittig liegenden hinteren Aufnahmebereich des Bodenförderbandes zentrierbar ist.

Die Ausgestaltung nach den Ansprüchen 3 und 4 gewährleistet eine problemlose Querverschiebung des Bodenförderbandes unter ständiger sicherer Abstützung am Maschinenrahmen.

Die in Anspruch 5 gekennzeichnete Variante ergibt eine konstruktiv besonders einfache und stabile Lösung für eine problemlose Querverschiebung des höher gelegenen Abwurfbereiches des Bodenförderbandes.

Die Weiterbildung gemäß Anspruch 6 ermöglicht ohne Beeinträchtigung der Verschiebbarkeit eine problemlose Übertragung der durch die Neigung des Bodenförderbandes in dessen Längsrichtung wirksamen Schubkräfte auf den Maschinenrahmen.

Eine Weiterbildung gemäß Anspruch 7 ermöglicht entweder in Verbindung mit der vorher erwähnten Querverschiebung des Bodenförderbandes relativ zum Maschinenrahmen bzw. auch ohne diese Lösung eine Querverschiebung des Bodenförderbandes mitsamt dem Maschinenrahmen relativ zum Gleis. Damit ist ebenfalls eine von Gleisbögen unabhängige Zentrierung des vorragenden Abwurfbereiches des Bodenförderbandes für eine ungehinderte Übergabe des Schüttgutes auf ein weiteres in Transportrichtung folgendes Bodenförderband möglich.

Mit der in Anspruch 8 und 9 angeführten Schiebewand ist für Überstellfahrten eine ungehinderte, aus der Auslenkung in Gleisbögen resultierende Querbewegung des vorragenden Abwurfbereiches des Bodenförderbandes möglich.

Die Ausbildung gemäß Anspruch 10 ermöglicht eine in Abhängigkeit von der gewünschten Schütthöhe stehende optimale Höhenverstellung des Bodenförderbandes. Werden beispielsweise in Serie hintereinander angeordnete Bodenförderbänder lediglich für den Durchtransport von Schüttgut eingesetzt, ist jeweils eine Absenkung der Bodenförderbänder in Bezug auf den Maschinenrahmen möglich. Erst wenn das Schüttgut gespeichert wird, muß lediglich das in Transportrichtung hintere Bodenförderband zur Bildung einer gewünschten Schütthöhe im Übergabebereich angehoben werden.

Die Ausbildung gemäß Anspruch 11 ermöglicht eine vorteilhafte Höhenverstellung des Bodenförderbandes in seinen höher gelegenen Endbereich, so daß dieses von einer das Lichtraumprofil überschreitenden Arbeitsposition ohne Umrüstarbeiten rasch in eine innerhalb des Lichtraumprofils befindliche Überstellposition verstellbar ist. Durch die Kombination eines Höhen- und Querverschiebeantriebes gemäß Anspruch 12 sind die erwähnten Vorteile bezüglich einer auch in Gleisbögen gesicherten ordnungsgemäßen Übergabe des Schüttgutes und einer auf den Arbeitseinsatz beschränkten Positionierung des Bodenförderbandes außerhalb des Lichtraumprofils erzielbar.

Die Ausgestaltung nach den Ansprüchen 13 und 14 ermöglicht bei konstruktiv sehr einfacher Ausbildung des Stützrahmens eine wahlweise Kombination der Höhenverstellung mit der Querverschiebung, wobei in jeder Verstellposition eine sichere Abstützung des Bodenförderbandes am Maschinenrahmen gewährleistet ist.

Die durch Anspruch 15 gekennzeichnete Abstützung des hinteren, tiefer gelegenen Aufnahmebereiches sichert einerseits eine stabile Lagerung des Bodenförderbandes am Maschinenrahmen und ermöglicht andererseits aber auch eine ungehinderte Höhen- und Querverstellung des höher gelegenen Abwurfbereiches.

Im folgenden wird die Erfindung anhand in der Zeichnung dargestellter Ausführungsbeispiele näher beschrieben.

Es zeigen:
Fig. 1 eine Seitenansicht eines erfindungsgemäß ausgebildeten Transportwagens mit einem in seinem Abwurfbereich angehobenen, durchgehend ausgebildeten Bodenförderband,
Fig. 2 eine Seitenansicht des Transportwagens gemäß Fig. 1, wobei jedoch das Bodenförderband im Bereich des Abwurfendes für die Überstellposition abgesenkt ist,
Fig. 3 eine vergrößerte Seitenansicht eines Stutzrahmens zum Abstützen und Höhenverstellen des Bodenförderbandes,
Fig. 4 eine Ansicht des Stützrahmens und Bodenförderbandes gemäß Pfeil IV in Fig. 3,
Fig. 5 eine vergrößerte Seitenansicht des in Transportrichtung hinteren Aufnahmeendes des Transportwagens und
Fig. 6 eine schematische Draufsicht auf zwei Transportwagen in einem Gleisbogen und
Fig. 7 ein weiteres Ansführungsbeispiel eines Transportwagens mit einem querverschiebbaren Schienenfahrwerk.

Ein in den Fig. 1 und 2 dargestellter Transportwagen 1 besteht im wesentlichen aus einem auf Schienenfahrwerken 2 abgestützten Maschinenrahmen 3 und einem in Wagenlängsrichtung verlaufenden Bodenförderband 4. Dieses ist in einem Tragrahmen 5 gelagert, der mit zwei parallel zueinander und in Wagenlängsrichtung verlaufenden Seitenwänden 6 verbunden ist. Das einen Antrieb 7 mit variabler Umlaufgeschwindigkeit aufweisende Bodenförderband 4 ist unter Bildung eines tiefer gelegenen Aufnahmeendes 8 und eines höher gelegenen Abwurfendes 9 in Bezug auf den Maschinenrahmen 3 geneigt angeordnet. Durch einen Pfeil 10 ist die Transportrichtung des Bodenförderbandes 4 angedeutet. Das höher gelegene Abwurfende 9 des Bodenförderbandes 4 ragt derart über das vordere Ende des Maschinenrahmens 3 vor, daß das abgeworfene Schüttgut auf das Aufnahmeende 8 eines weiteren angekuppelten Transportwagens 1 fällt. Im Bereich des höher gelegenen Abwurfendes 9 des Bodenförderbandes 4 sind am Maschinenrahmen 3 befestigte und quer zur Wagenlängsrichtung verlaufende Schienen 11 zur Abstützung eines mit dem Tragrahmen 5 bzw. Bodenförderband 4 verbundenen Stützrahmens 12 angeordnet. Der Stützrahmen ist sowohl mit einem Querverschiebeantrieb 13 als auch mit einem Höhenverstellantrieb 14 verbunden. Die für die diversen Antriebe erforderliche Energie wird von einem Verbrennungsmotor 15 geliefert. Das tiefer gelegene Aufnahmeende 8 des Bodenförderbandes 4 ist auf einem um eine vertikale Achse 16 verdrehbaren Drehkranz bzw. einer Abstützung 17 gelagert. Der mit dem Bodenförderband 4 verbundene Tragrahmen 5 ist zusätzlich noch um eine quer zur Wagenlängsrichtung verlaufende Achse 18 verschwenkbar auf der genannten Abstützung 17 befestigt.

Ein im tiefer gelegenen Aufnahmeende 8 des Bodenförderbandes 4 befindlicher Abschnitt jeder Seitenwand 6 ist durch eine parallel zur Seitenwandebene in Wagenlängsrichtung verschiebbare Schiebewand 19 gebildet.

Das in Fig. 2 ersichtliche Bodenförderband 4 befindet sich in einer durch entsprechende Beaufschlagung des Höhenverstellantriebes 14 abgesenkten Position für Überstellfahrten, bei der insbesondere die oberen Kanten der Seitenwände im Bereich des Abwurfendes 9 innerhalb des vorschriftsmäßigen Lichtraumprofils angeordnet sind. Dabei befinden sich die beiden Schiebewände 19 in einer vorgeschobenen Position, so daß das Abwurfende 9 des nachgeordneten Bodenförderbandes 4 in Gleisbögen eine ungehinderte Auslenkbewegung durchrühren kann.

Der in Fig. 3 vergrößert dargestellte Stützrahmen 12 weist zwei parallel zueinander in Wagenlängsrichtung verlaufende und zur Ebene des Maschinenrahmens 3 geneigt angeordnete Stützträger 20 auf, deren tiefer gelegene Enden gelenkig mit dem Stützrahmen 12 und deren höher gelegene Enden mit Spurkranzrollen 21 verbunden sind. Diese sind in der Ebene des Bodenförderbandes 4 im Tragrahmen 5 verschiebbar gelagert. Ein horizontaler, mit dem Höhenverstell- und Querverschiebeantrieb 13,14 sowie mit den beiden Stützträgern 20 verbundener Trägerrahmen 22 ist durch vier Spurkranzrollen 23 auf den beiden quer zur Wagenlängsrichtung verlaufenden Schienen 11 abstützbar.

Wie in Fig. 4 ersichtlich, wurde der Stützrahmen durch Beaufschlagung des mit dem Maschinenrahmen 3 verbundenen Querverschiebeantriebes 13 mitsamt den Höhenverstellantrieben 14, dem Tragrahmen 5 und dem Förderband 4 sowie den Seitenwänden 6 in Bezug auf die Mitte des Maschinenrahmens 3 querverschoben. Diese Querverschiebung kann - in Abhängigkeit vom Radius der Gleiskrümmung - unabhängig von der Höhenverstellung des Bodenförderbandes 4 durch die beiden Höhenverstellantriebe 14 sowie auch unabhängig vom Transport des Schüttgutes durchgeführt werden.

Die in Fig. 5 vergrößert dargestellte Schiebewand 19 ist auf Rollen 24 gelagert und mit Hilfe eines Verschiebeantriebes 25 von einer mit vollen Linien dargestellten hinteren Arbeits- in eine mit strichpunktierten Linien dargestellte vordere Überstellposition verschiebbar.

In der schematischen Darstellung gemäß Fig. 6 ist deutlich ersichtlich, daß das vorkragende Abwurfende 9 des rechten Bodenförderbandes 4 mittig gegenüber dem mit vollen Linien dargestellten Maschinenrahmen 3 versetzt angeordnet ist. Damit ist auch in Gleisbögen (durch eine Gleisachse 26 dargestellt) sichergestellt, daß das Abwurfende 9 über dem vorgeordneten Aufnahmeende 8 eines weiteren Bodenförderbandes 4 zu liegen kommt.

Im folgenden wird die Funktionsweise des erfindungsgemäßen Transportwagens näher beschrieben.
Die Bodenförderbänder 4 eines aus mehreren aneinander gekuppelten Transportwagen 1 gebildeten Verladezuges befinden sich während der Überstellfahrt zur Baustelle in der in Fig. 2 dargestellten, abgesenkten Überstellposition. Die Schiebewände 19 befinden sich jeweils in ihrer vorderen Endposition, so daß die vorragenden Abwurfenden 9 ungehindert in Gleisbögen bewegbar sind. In der Gleisbaustelle wird beispielsweise durch eine Reinigungsmaschine Abraum auf das hinterste Bodenförderband 4 abgeworfen (siehe Fig. 1). Unter Inbetriebnahme der verschiedenen Antriebe 7 für die einzelnen Bodenförderbänder 4 wird das Schüttgut unterjeweiliger Übergabe vom hinteren auf den vorderen Transportwagen 1 zum vordersten Wagen des Verladezuges transportiert. Dabei wird das Bodenförderband 4 des unmittelbar hinter dem vordersten Transportwagen 1 befindlichen Wagens durch Beaufschlagung der Höhenverstellantriebe 14 angehoben, so daß unter Bildung einer entsprechenden Schütthöhe der durch die Seitenwände 6 gebildete Speicherraum des vordersten Transportwagens 1 gefüllt wird. Gleichzeitig mit der Anhebung werden die beiden Schiebewände 19 des das Schüttgut speichernden vordersten Transportwagens 1 in die hintere Endposition verschoben (siehe Fig. 1 bzw. 5).

Sobald der Verladezug im Rahmen der kontinuierlichen Arbeitsvorfahrt während des Speicherns in einen Gleisbogen einfährt, wird das höher gelegene und vorragende Abwurfende 9 jedes Transportwagens 1 unter Beaufschlagung des jeweiligen Querverschiebeantriebes 13 so lange querverschoben, bis das jeweilige Abwurfende 9 genau mittig über dem vorgeordneten Aufnahmeende 8 des vorgeordneten Transportwagens 1 liegt. Diese Steuerung kann beispielsweise auch durch entsprechende, an den Schiebewänden 19 montierte und das Abwurfende 9 kontaktierende Endschalter automatisch durchführt werden. Die Beladung wird derart durchgeführt, daß im Bereich der Schiebewände 19 kein Schüttgut gespeichert wird. Zum Auffüllen des zweiten Transportwagens 1 kann das Bodenförderband 4 des ersten Wagens abgesenkt werden, während das nachgeordnete Bodenförderband 4 zur Erzielung einer entsprechenden Schütthöhe angehoben wird. Auf diese Weise werden - beginnend mit dem ersten, vordersten Transportwagen - sämtliche Transportwagen 1 sukzessive aufgefüllt. Abweichend von der beschriebenen Lösung ist es natürlich auch möglich, beispielsweise das hintere, tiefer gelegene Aufnahmeende 8 mit Hilfe eines Querverschiebeantriebes relativ zum Maschinenrahmen querverschiebbar auszubilden, während das vordere, höher gelegene Abwurfende nicht querverschiebbar ist. Damit kann durch eine entsprechende Querverstellung des Aufnahmeendes auch in Gleisbögen eine ungehinderte Materialübergabe vom nachauf den vorgeordneten Transportwagen erfolgen.

Ein in Fig. 7 dargestellter Transportwagen mit einem durchgehenden Bodenförderband 27, mit Seitenwänden 28 und einem Maschinenrahmen 29 weist ein gegenüber diesem querverschiebbares Schienenfahrwerk 30 auf. Dieses ist in einer an der Unterseite des Maschinenrahmens 29 befestigten Querführung 31 gelagert und mit einem Querverschiebeantrieb 32 verbunden. Mit einem derartigen Transportwagen kann - zur Sicherstellung einer geordneten Materialübergabe vom vorragenden Abwurf- auf das vorgeordnete Aufnahmeende in Gleisbögen - das Abwurfende mitsamt dem Maschinenrahmen 29 in Bezug auf die Gleismitte querverschoben werden. Zusätzlich besteht auch die Möglichkeit, durch Anordnung entsprechender Höhenverstellantriebe das Bodenförderband 27 relativ zum Maschinenrahmen 29 der Höhe nach zu verstellen.

## Patentansprüche

1. Schienengebundener Transportwagen mit einem auf Schienenfahrwerken abgestutzten Maschinenrahmen und einem in Wagenlängsrichtung verlaufenden, oberhalb des Maschinenrahmens angeordneten und bezüglich der Gleisebene unter Bildung eines tiefer gelegenen Aufnahmeendes und eines höher gelegenen Abwurfendes geneigten Bodenförderband, dem zur seitlichen Begrenzung und Bildung eines Speicherraumes parallel zueinander verlaufende Seitenwände zugeordnet sind, **dadurch gekennzeichnet,** daß das Bodenförderband (4;27) wenigstens in einem seiner beiden Enden (8,9) in Bezug auf das in diesem Ende befindliche Schienenfahrwerk ( 2;30) durch einen Querverschiebeantrieb (13;32) quer zur Wagenlängsrichtung verschiebbar ausgebildet ist.

2. Wagen nach Anspruch 1, dadurch gekennzeichnet, daß das höher gelegene Abwurfende (9) des Bcdenförderbandes (4) querverschiebbar ausgebildet und das hintere, tiefer gelegene Aufnahmeende (8) des Bodenförderbandes (4) um eine senkrecht zu diesem oder Zur Ebene des Maschinenrahmens (3) verlaufende Achse ( 16 ) drehbar am Maschinenrahmen (3) gelagert ist.

3. Wagen nach Anspruch 1 oder 2, dadurch gekennzeichnet, daß im höher gelegenen Abwurfende (9) des Bodenförderbandes (4) eine am Maschinenrahmen (3 )befestigte, quer zur Wagenlängsrichtung verlaufende Schiene (11) Zur Abstützung eines mit dem Bodenförderband (4) verbundenen Stützrahmens (12 ) angeordnet ist.

4. Wagen nach Anspruch 3, dadurch gekennzeichnet, daß der mit dem Bodenförderband (4) verbundene Stützrahmen (12) auf zwei quer zur Wagenlängsrichtung und parallel zueinander verlaufenden Schienen (11) abgestützt ist, die bezüglich eines Drehzapfens des darunter befindlichen Schienenfahrwerkes (2) in gleichen Abständen distanziert sind.

5. Wagen nach einem der Ansprüche 1 bis 3, dadurch gekennzeichnet, daß der Stützrahmen (12) als Spurkranzrollen (23) zur Auflage auf den Schienen (11) aufweisender Schlitten ausgebildet und mit dem am Maschinenrahmen (3) angelenkten Querverschiebeantrieb (13) verbunden ist.

6. Wagen nach einem der Ansprüche 1 bis 5, dadurch gekennzeichnet, daß das hintere, tiefer gelegene Aufnahmeende (8) des Bodenförderbandes (4) auf einem um eine vertikale Achse (16) verdrehbaren Drehkranz (17) gelagert ist.

7. Wagen nach einem der Ansprüche 1 bis 6, dadurch gekennzeichnet, daß wenigstens eines der Schienenfahrwerke (30) in einer zur Wagenlängsrichtung senkrecht verlaufenden Richtung verschiebbar am Maschinenrahmen (29) gelagert und mit dem Querverschiebeantrieb (32) verbunden ist.

8. Wagen nach einem der Ansprüche 1 bis 7, dadurch gekennzeichnet, daß ein im tiefer gelegenen Aufnahmeende (8) des Bodenförderbandes (4) befindlicher Abschnitt jeder Seitenwand (6) durch eine parallel zur Seitenwandebene in Wagenlängsrichtung verschiebbare Schiebewand (19) gebildet ist.

9. Wagen nach Anspruch 8, dadurch gekennzeichnet, daß jede Schiebewand (19) mit einem Verschiebeantrieb ( 25) verbunden ist.

10. Wagen nach einem der Ansprüche 1 bis 9, dadurch gekennzeichnet, daß das Bodenförderband (4) durch einen Höhenverstellantrieb (14) in Bezug auf den Maschinenrahmen ( 3) höhenverstellbar ausgebildet ist.

11. Wagen nach Anspruch 10, dadurch gekennzeichnet, daß der Höhenverstellantrieb ( 14) im Bereich des über den Maschinenrahmen ( 3) vorragenden Abwurfendes (9) des Bodenförderbandes (4) angeordnet ist, das im gegenüberliegenden Aufnähmeende (8) um eine quer zur Wagenlängsrichtung verlaufende Achse (18) verschwenkbar am Maschinenrahmen (3) gelagert ist.

12. Wagen nach einem der Ansprüche 1 bis 11, dadurch gekennzeichnet, daß der Höhenverstellantrieb (14) mischen Bodenförderband (4) und dem als querverschiebbaren Schlitten ausgebildeten Stützrahmen (12) angeordnet ist.

13. Wagen nach Anspruch 12, dadurch gekennzeichnet, daß der auf Schienen (11) querverschiebbar gelagerte Stützrahmen (12) mit zwei parallel zueinander in Wagenlängsrichtung verlaufenden und zur Ebene des Maschinenrahmens (3) geneigt angeordneten Stützträgern (20) verbunden ist, deren tiefer gelegene Enden gelenkig mit dem Stützrahmen (12) und deren höher gelegene Enden mit Spurkranzrollen (21) verbunden sind.

14. Wagen nach einem der Ansprüche 10 bis 13, dadurch gekennzeichnet, daß die mit dem Stützträger (20) verbundenen Spurkranzrollen (21) auf dem Tragrahmen (5) in dessen Längsrichtung verschiebbar gelagert sind.

15. Wagen nach einem der Ansprüche 1 bis 14, dadurch gekennzeichnet, daß das von den Höhenverstellantrieben (14) weiter distanzierte Aufnahmeende (8) des Bodenförderbandes (4) auf einer Abstützung (17) um eine quer zur Wagenlängsrichtung verlaufende Achse (18) verschwenkbar gelagert ist, wobei die Abstützung (17) selbst um eine vertikale Achse (16) drehbar am Maschinerahmen (3) gelagert ist.

## Claims

1. An on-track transport wagon comprising a machine frame supported by on-track undercarriages and a floor-mounted conveyor belt which extends in the longitudinal direction of the wagon and is situated above the machine frame and which is inclined relative to the plane of the track to form a lower receiving end and an upper ejection end and with which side walls extending parallel to one another are associated for laterally defining and forming a storage space, **characterized in that**, at one of its two ends (8, 9) at least, the floor-mounted conveyor belt (4; 27) is designed for displacement transversely of the longitudinal direction of the wagon relative to the undercarriage (2; 30) situated at that end by way of a transverse displacement drive (13; 32).

2. A wagon according to Claim 1, **characterized in that** the higher ejection end (9) of the floor-mounted conveyor belt (4) is designed for transverse displacement and the rear, lower receiving end (8) of the floor-mounted conveyor belt (4) is mounted on the machine frame (3) so as to be rotatable about an axis (16) extending perpendicularly of the floor-mounted conveyor belt (4) or of the plane of the machine frame (3).

3. A wagon according to Claim 1 or 2, **characterized in that** a rail (11) fixed to the machine frame (3) and extending transversely of the longitudinal direction of the wagon is arranged at the higher ejection end (9) of the floor-mounted conveyor belt (4) to support a support frame (14) connected to the floor-mounted conveyor belt (4).

4. A wagon according to Claim 3, **characterized in that** the support frame (12) connected to the floor-mounted conveyor belt (4) is supported on two rails which extend transversely of the longitudinal direction of the wagon and parallel to each other and which are spaced equidistantly from a bearing pin of the underlying on-track undercarriage (2).

5. A wagon according to one of Claims 1 to 3, **characterized in that** the support frame (12) is in the form of a carriage comprising flanged rollers (23) for resting on the rails (11) and is connected to the transverse displacement drive (13) pivotally connected to the machine frame (3).

6. A wagon according to one of Claims 1 to 5, **characterized in that** the rear, lower receiving end (8) of the floor-mounted conveyor belt (4) is mounted on a ring mounting (17) designed for rotation about a vertical axis (16).

7. A wagon according to one of Claims 1 to 6, **characterized in that** at least one of the on-track undercarriages (30) is mounted on the machine frame (29) for displacement in a direction extending at right angles to the longitudinal direction of the wagon and is connected to the transverse displacement drive (32).

8. A wagon according to one of Claims 1 to 7, **characterized in that** a section of each side wall (6) situated at the lower receiving end (8) of the floor-mounted conveyor belt (4) is formed by a sliding wall (19) designed for displacement parallel to the plane of the side wall and in the longitudinal direction of the wagon.

9. A wagon according to Claim 8, **characterized in that** each sliding wall (19) is connected to a displacement drive (25).

10. A wagon according to one of Claims 1 to 9, **characterized in that** the floor-mounted conveyor belt (4) is designed for vertical displacement relative to the machine frame (3) by a vertical displacement drive (14).

11. A wagon according to Claim 10, **characterized in that** the vertical displacement drive (14) is arranged in the region of the ejection end (9) - projecting beyond the machine frame (3) - of the floor-mounted conveyor belt (4) which, at its opposite receiving end (8), is mounted on the machine frame (3) to pivot about an axis (18) extending transversely of the longitudinal direction of the wagon.

12. A wagon according to one of Claims 1 to 11, **characterized in that** the vertical displacement drive (14) is arranged between the floor-mounted conveyor belt (4) and the support frame (12) in the form of a transversely displaceable carriage.

13. A wagon according to Claim 12, **characterized in that** the support frame (12) mounted for transverse displacement on rails (11) is connected to two supporting members (20) which extend parallel to one another in the longitudinal direction of the track and which are inclined in relation to the plane of the machine frame (3) and the lower ends of which are pivotally connected to the support frame (12) and the higher ends of which are connected to flanged rollers (21).

14. A wagon according to one of Claims 10 to 13, **characterized in that** the flanged rollers (21) connected to the supporting member (20) are mounted on the main frame (5) for displacement in the longitudinal direction thereof.

15. A wagon according to one of Claims 1 to 14, **characterized in that** the receiving end (8) of the floor-mounted conveyor belt (4), which is situated further from the vertical displacement drives (14), is mounted on a support (17) to pivot about an axis (18) extending transversely of the longitudinal direction of the wagon, the support (17) itself being mounted on the machine frame (3) for rotation about a vertical axis (16).

## Revendications

1. Wagon de transport lié aux rails avec un châssis de machine prenant appui sur des trains de roulement sur rails et avec une bande transporteuse de plancher s'étendant en direction longitudinale du wagon, disposée au-dessus du châssis de machine et inclinée relativement au plan de la voie ferrée avec formation d'une extrémité de réception située plus bas et d'une extrémité d'éjection située plus haut et à laquelle sont associées des parois latérales parallèles l'une à l'autre pour la délimitation latérale et la formation d'un espace d'emmagasinage, caractérisé en ce que la bande transporteuse de plancher (4 ; 27) est réalisée, au moins dans l'une de ses deux extrémités (8, 9), de façon à être déplaçable transversalement à la direction longitudinale du wagon par une commande de déplacement transversal (13 ; 32) par rapport au train de roulement sur rails (2 ; 30) se trouvant dans cette extrémité.

2. Wagon selon la revendication 1, caractérisé en ce que l'extrémité d'éjection située plus haut (9) de la bande transporteuse de plancher (4) est réalisée de façon à être déplaçable transversalement et l'extrémité de réception arrière, située plus bas (8), de la bande transporteuse de plancher (4) est montée sur le châssis de machine (3) pour pouvoir tourner autour d'un axe (16) s'étendant perpendiculairement à celle-ci ou au plan du châssis de machine (3).

3. Wagon selon la revendication 1 ou 2, caractérisé en ce que dans l'extrémité d'éjection située plus haut (9) de la bande transporteuse de plancher (4) est disposé un rail (11) fixé au châssis de machine (3) et s'étendant transversalement à la direction longitudinale du wagon pour l'appui d'un bâti support (12) relié à la bande transporteuse de plancher (4).

4. Wagon selon la revendication 3, caractérisé en ce que le bâti support (12), relié à la bande transporteuse de plancher (4), prend appui sur deux rails (11) s'étendant transversalement à la direction longitudinale du wagon et parallèlement l'un à' l'autre, lesquels sont distants selon des espacements égaux relativement à un axe de pivot du train de roulement sur rails (2) se trouvant en dessous.

5. Wagon selon l'une des revendications 1 à 3, caractérisé en ce que le bâti support (12) est réalisé sous forme d'un chariot comportant des galets à boudin (23) pour appui sur les rails (11) et est relié à la commande de déplacement transversal (13) articulée au châssis de machine (3).

6. Wagon selon l'une des revendications 1 à 5, caractérisé en ce que l'extrémité de réception arrière située plus bas (8) de la bande transporteuse de plancher (4) est montée sur une couronne rotative (17) pouvant tourner autour d'un axe vertical (16).

7. Wagon selon l'une des revendications 1 à 6, caractérisé en ce qu'au moins l'un des trains de roulement sur rails (30) est monté sur le châssis de machine (29) de façon à être déplaçable dans une direction s'étendant perpendiculairement à la direction longitudinale du wagon et est relié à la commande de déplacement transversal (32).

8. Wagon selon l'une des revendications 1 à 7, caractérisé en ce qu'une portion de chaque paroi latérale (6), se trouvant dans l'extrémité de réception située plus bas (8) de la bande transporteuse de plancher (4), est formée par une paroi coulissante (19) déplaçable parallèlement au plan de paroi latérale, en direction longitudinale du wagon.

9. Wagon selon la revendication 8, caractérisé en ce que chaque paroi coulissante (19) est reliée à une commande de déplacement (25).

10. Wagon selon l'une des revendications 1 à 9, caractérisé en ce que la bande transporteuse de plancher (4) est réalisée de façon à être déplaçable en hauteur par rapport au châssis de machine (3) par une commande de déplacement en hauteur (14).

11. Wagon selon la revendication 10, caractérisé en ce que la commande de déplacement en hauteur (14) est montée au voisinage de l'extrémité d'éjection (9), faisant saillie au-dessus du châssis de machine (3), de la bande transporteuse de plancher (4) qui est montée sur le châssis de machine (3), dans l'extrémité de réception opposée (8), de façon à pouvoir pivoter autour d'un axe (18) s'étendant transversalement à la direction longitudinale du wagon.

12. Wagon selon l'une des revendications 1 à 11, caractérisé en ce que la commande de déplacement en hauteur (14) est montée entre la bande transporteuse de plancher (4) et le bâti support (12) réalisé sous forme d'un chariot déplaçable transversalement.

13. Wagon selon la revendication 12, caractérisé en ce que le bâti support (12), monté sur des rails (11) de façon à être transversalement déplaçable, est relié à deux poutres d'appui (20) s'étendant parallèlement l'une à l'autre en direction longitudinale du wagon et disposées de façon inclinée sur le plan du châssis de machine (3), dont les extrémités, situées plus bas, sont reliées de façon articulée au bâti support (12) et dont les extrémités situées plus haut sont reliées à des galets à boudin (21).

14. Wagon selon l'une des revendications 10 à 13, caractérisé en ce que les galets à boudin (21), reliés à la poutre d'appui (20), sont montés sur le châssis porteur (5) de façon à être déplaçables en direction longitudinale de celui-ci.

15. Wagon selon l'une des revendications 1 à 14, caractérisé en ce que l'extrémité de réception (8), distante de façon plus éloignée des commandes de déplacement en hauteur (14), de la bande transporteuse de plancher (4), est montée sur un support (17) de façon à pouvoir pivoter autour d'un axe (18) s'étendant transversalement à la direction longitudinale du wagon, le support (17) étant lui-même monté sur le châssis de machine (3) de façon à pouvoir tourner autour d'un axe vertical (16).
